# FASCICULE DE BREVET EUROPEEN

(11) **EP 0 144 100 B1**
(45) Date de publication et mention de la délivrance du brevet: **24.06.1987**
(21) Numéro de dépôt: 84201588.5
(22) Date de dépôt: 05.11.1984
(51) Int. Cl.: A43B 5/04

(54) **Chaussure de ski à chaussage par l'arrière**
Skischuh mit Einstieg von hinten
Rear access ski boot

(30) Priorité: 11.11.1983 CH 6092/83
(43) Date de publication de la demande: 12.06.1985
(73) Titulaire: LANGE INTERNATIONAL S.A., CH-1700 Fribourg (CH)
(72) Inventeur: Courvoisier, Guy, CH-1202 - Geneve (CH); Arieh, Simon, CH-1208 - Geneve (CH)
(74) Mandataire: Meylan, Robert Maurice

## Description

La présente invention a pour objet une chaussure de ski à chaussage par l'arrière comprenant une coque rigide destinée à entourer le pied, le talon et la partie antérieure inférieure de la cheville, et une tige constituée d'une partie antérieure en forme de gouttière ouverte à l'arrière, solidaire de ladite coque, et d'une partie postérieure, en forme de gouttière, articulé sur la chaussure de manière à pouvoir pivoter autour d'un axe transversal à la chaussure et venant s'emboiter dans ladite partie antérieure pour former une manchette destinée à entourer la cheville, et des moyens de fixation de ladite manchette en position fermée.

Plusieurs exécutions de ce type de chaussures ont été proposées à ce jour. Elles ont toutes en commun une articulation de la partie postérieure de la manchette par son extrémité inférieure, sur la coque, autour d'un axe fixe. Dans le brevet FR 2 428 413 la partie postérieure de la manchette, appelée capot arrière, est articulée sur la coque autour d'un axe fixe dans la zone des malléoles. C'est également le cas de la chaussure décrite dans la demande de brevet EP 0 053 340. On connaît également une chaussure monocoque dont la coque présente, sur sa partie postérieure, une large fente verticale s'étendant sur toute la hauteur de la coque et fermée par une languette articulée à la base de la coque par une patte venue d'une pièce avec cette languette (US-A-3 803 730). Cette forme d'articulation donne certes une certaine souplesse à la position de la languette, mais cette chaussure permet difficilement un véritable chaussage par l'arrière compte tenu de l'étroitesse de la fente de la coque. On a également proposé d'articuler la manchette dans la semelle par une partie souple reliée à une partie profilée (FR-A-2 358 119).

Compte tenu des points d'articulation du capot, respectivement de la languette, dans ces chaussures antérieures, une bonne adaptation, confortable, du capot à la jambe est difficile, car lorsqu'on ferme le capot et serre celui-ci contre la jambe, soit sa partie inférieure vient comprimer douloureusement le tendon d'Achille, soit il subsiste un espace entre cette partie inférieure et la cheville de telle sorte que la tenue du pied n'est pas suffisante et que la conduite du ski n'est pas parfaite. En outre, l'ouverture du capot par basculement en arrière est limitée par des raisons constructives et d'utilisations dans la neige, de telle sorte que l'on n'a pas véritablement un chaussage par l'arrière mais un chaussage facilité par le haut.

La présente invention a principalement pour but d'obtenir une adaptation aussi bonne que possible de la partie postérieure articulée de la manchette à la jambe.

A cet effet, la chaussure de ski selon l'invention est caractérisée par le fait que l'articulation de la partie postérieure de la tige sur la chaussure est telle qu'elle autorise en outre au moins un mouvement limité de translation en toutes directions de cette partie postérieure parallèlement au plan médian vertical de la chaussure en position fermé des moyens de fixation.

L'axe de pivotement n'occupe pas une position fixe, ni sur la partie postérieure articulée, ni relativement à la coque. Cette liberté de mouvement permet à la partie postérieure de la tige de s'adapter à la forme de la cheville et du mollet et de s'appuyer de façon quasi uniforme sur la jambe. Accessoirement ce mode d'articulation permet un dégagement total de la partie arrière de la chaussure, c'est-à-dire un authentique chaussage par l'arrière.

La partie postérieure de la tige peut être articulée soit latéralement sur la partie antérieure par une liaison souple, soit par son extrémité inférieure par des moyens garantissant au moins deux degrés de liberté, tels qu'une biellette avec un jeu axial ou une articulation autour de deux pivots avec un jeu suffisant dans toutes les directions.

Le dessin annexé représente, à titre d'exemple quelques formes d'exécution de l'invention.
La figure 1 représente une vue ouverte, en perspective, d'une chaussure selon une première forme d'exécution, sans le chausson intérieur.
La figure 2 est une vue de la chaussure fermée vue depuis le côté intérieur de la jambe.
La figure 3 montre la chaussure fermée, vue du côté extérieur de la jambe.
La figure 4 est une vue en coupe horizontale de la chaussure représentée à la figure 1, au niveau de la boucle de fixation.
La figure 5 représente un détail de la tige montrant les moyens de fixation de la partie postérieure de la tige et de la sangle de fixation.
La figure 6 représente la sangle de fixation.
La figure 7 est une vue de côté d'une deuxième forme d'exécution.
La figure 8 est une vue de dos de cette deuxième forme d'exécution.
La figure 9 représente un détail de cette deuxième forme d'exécution.
La figure 10 est une vue de côté d'une troisième forme d'exécution.
La figure 11 est une vue de détail, en coupe selon XI-XI de la figure 10.
La figure 12 est une vue de détail de cette troisième forme d'exécution.
La figure 13 est une vue ouverte de cette troisième forme d'exécution.
La figure 14 représente une quatrième forme d'exécution.
La figure 15 est une vue ouverte, en perspective, de cette quatrième forme d'exécution.
La figure 16 est une vue en coupe de la partie talon de cette quatrième forme d'exécution.

La chaussure représentée aux figures 1 à 6 est une chaussure du type monocoque, dont la coque en matière synthétique semi-rigide, par exemple en polyuréthane, est constituée d'une partie inférieure 1 entourant le pied et le talon et comprenant la semelle et d'une partie montante 2 constituant la partie antérieure de la tige de la chaussure. Cette partie 2 est en forme de gouttière ouverte à l'arrière et sur celle-ci est articulée une partie 3, de même matière que la coque 1, également en forme de gouttière, destinée à venir s'emboîter dans la partie antérieure 2 pour former une sorte de manchette destinée à entourer la cheville et la partie inférieure de la jambe. La partie postérieure 3 est articulée à la partie antérieure 2 au moyen de deux pattes latérales 4 et 5 traversant librement deux fentes verticales 6 et 7 ménagées dans une surépaisseur 8 de la partie 2 (fig. 5). La fixation de la partie 3 en position fermée est assurée par une sangle 9. Cette sangle 9 traverse une fente verticale 10 analogue aux fentes 6 et 7 et située entre celles-ci. Elle est retenue sur la partie 2 par un arrêt 11. Elle passe à travers un passant 12, approximativement au milieu de la partie postérieure 3 et elle est munie à son autre extrémité d'une boucle 13 coopérant avec un levier tendeur 14 articulé sur la partie 2. Pour empêcher un déplacement de la partie postérieure 3 le long de la sangle 9, celle-ci est fixée par un trou sur un téton 15 en métal rivé sur la partie 3. La sangle 9 présente plusieurs trous 16 permettant de régler la position relative de la sangle 9 de la partie 3.

La chaussure comporte en outre un chausson intérieur, non représenté aux figures 1,4 et 5, mais visible aux figures 2 et 3, chausson qui comporte une partie fixe 17 entourant le pied et la cheville comme les parties 1 et 2 de la coque et une partie postérieure 18 rabattante vers l'arrière. Ce chausson est en matière compressible et comprend une enveloppe extérieure étanche. En position fermée, telle que représentée aux figures 2, 3 et 4 la partie postérieure 3 de la tige vient s'emboîter dans la partie antérieure 2 et s'appuyer sur la partie 18 du chausson. Dans cette position la partie 3 peut se déplacer légèrement quasiment en tout sens, c'est-à-dire également autour d'un axe parallèle à la direction du pied, en raison de la souplesse des pattes 4 et 5, pour venir s'adapter à la forme de la jambe. Dans ce mouvement d'adaptation, les pattelettes 4 et 5 coulissent dans les fentes 6 et 7.

Lorsque le skieur redresse la jambe ou la fléchit légèrement en arrière relativement à la plante du pied, la partie 3 a tendance à tourner sur elle-même dans le sens horaire à la figure 3. Pour limiter ce mouvement, qui aurait tendance à comprimer le tendon d'Achille par effet de levier, il est prévu une butée 19 sur la partie 3, butée qui vient buter contre le bord de la partie antérieure fixe 2.

Dans des variantes d'exécution, la sangle de fixation pourrait être remplacée par tout autre disposition connu tel que les boucles utilisées couramment sur les chaussures de ski. Dans ce cas les pattes d'articulation 4 et 5 sont munies d'un arrêt analogue à l'arrêt 11 de la sangle.

Une deuxième forme d'exécution est représentée aux figures 7 à 9. La chaussure est à nouveau constituée d'une coque 17 venue d'une pièce avec une partie antérieure 18 de la tige en forme de gouttière. La partie postérieure flottante 19 est ici articulée au talon de la coque 17 au moyen d'une biellette 20 a deux bras dont l'axe supérieur 21 est articulé dans une lumière 22 à la partie inférieure de la partie 19. La fermeture de la manchette formée des parties 18 et 19 est également assurée par une sangle 23 venue d'une pièce avec la partie antérieure 18 de la coque. Cette sangle est munie d'une boucle 24 coopérant avec un levier tendeur 25 analogue au levier 14. A l'intérieur de la coque 17 est monté un chausson intérieur 26 fendu du haut en bas de manière à présenter une partie arrière 27 sur laquelle s'appuie le capot 19 et susceptible d'être rabattue en arrière lorsque le capot 19 est ouvert. A l'endroit du passage de la sangle 23, le capot 19 présente une dépression 28 de section rectangulaire dans le fond de laquelle s'appuie la sangle 23 par une partie convexe 29 qui facilite la rotation du capot 19 dans le plan du dessin, comme indiqué par la flèche F1, en appui sur la partie convexe 29, mouvement autorisé par la biellette 20, la lumière 22 permettant en outre un déplacement en translation de haut en bas ou inversement, de telle sorte que le capot 19 peut prendre de lui-même la position la mieux adaptée à la jambe. L'articulation par la biellette 20 permet en outre de rabattre totalement le capot 19 en arrière, permettant ainsi un véritable chaussage par l'arrière.

Une troisième forme d'exécution est représentée aux figures 10 à 13. La coque est constituée des mêmes parties 17 et 18 que dans la forme d'exécution précédente. Cette chaussure est munie d'un capot arrière 30 qui ne diffère du capot 19 de l'exécution précédente que par son mode d'articulation à la coque 17. Cette articulation est ici constitué par deux pattes latérales 31 prolongeant le capot vers le bas de chaque côté du talon. L'extrémité coudée de ces pattes 31 est engagée dans un logement 32 formée entre la coque 17 et un flasque 33 solidaire de la coque. Ces extrémités présentent une lumière 34 traversée par un axe 35, les dimensions de la lumière 34 étant telles que l'articulation présente un jeu dans toutes les directions dans un plan perpendiculaire à l'axe 35 comme ceci est clairement visible à la figure 12. Le capot 30 comporte en outre, de chaque côté, une butée 36 venant buter sur les bords de la partie antérieure 18 pour limiter le basculement du capot 30 vers l'arrière. Ces butées 36 sont constituées par un plot amovible qui peut être fixé dans un autre trou 37 de manière à avoir une possibilité de réglage des butées. Pour le reste le capot et son dispositif de fixation sont identiques à ceux de la deuxième forme d'exécution, les mêmes parties étant désignées par les mêmes références. La chaussure comporte en outre un chausson intérieur en deux parties 26, 27 analogue à la forme d'exécution précédente. Pour l'ouverture de la chaussure le capot 30 est rabattu vers l'arrière autour des axes 35, comme représenté à la figure 13. Le jeu de l'articulation autour des axes 35, comme représenté à la figure 13, laisse une liberté suffisante au capot 30 pour s'adapter le mieux possible, naturellement, à la forme de la jambe.

Une quatrième form d'exécution représentée aux figures 14 à 16. La coque est à nouveau constituée des mêmes parties 17 et 18 que dans les formes d'exécution précédentes. Le capot flottant 38, constituant la partie postérieure de la manchette, est articulé ici à la partie antérieure 18 directement au moyen de la sangle 23 qui traverse un passant 39 au dos du capot 38. Ce capot peut être muni ou non d'un arrêt l'empêchant de coulisser librement le long de la sangle 23. La coque 17 abrite un chausson de confort 40 ouvert à l'arrière sur toute sa hauteur et fermé par une languette 41 en matière synthétique souple élastique injectée, par exemple en polyuréthane, cette languette 41 présentant une partie inférieure coudée et fixée par une vis 42 à une cale 43 occupant le fond de la chaussure ou directement à la coque. La vis 42 est recouverte par une semelle de confort 44. Immédiatement au-dessus de la partie de la coque 17 entourant le talon, la languette 41 présente un soufflet 45 donnant à cette partie la souplesse nécessaire à son adaptation àJa jambe et à son rabattement vers l'arrière (fig. 15) pour le chaussage. Le capot 38 vient prendre appui sur la languette 41 pour l'appliquer contre la jambe. Comme cela est visible à la figure 1, la sangle 23 traverse le passant 39 du capot avec un jeu horizontal et vertical qui permet au capot de se déplacer légèrement aussi bien en translation qu'en rotation. Pour le chaussage, le capot 38 peut être écarté totalement d'un côté et la languette entièrement rabattue, dégageant entièrement l'entrée du chausson 40, c'est-à-dire autorisant véritablement un chaussage par l'arrière.

Toutes les formes d'exécution décrites pourraient comporter une partie avant de la manchette 2, respectivement 18 articulée sur la coque dans la région des malléoles.

## Revendications

1. Chaussure de ski à chaussage par l'arrière comprenant une coque rigide (1; 17) destinée à entourer le pied, le talon et la partie antérieure inférieure de la cheville et une tige constituée d'une partie antérieure (2; 18) en forme de gouttière ouverte à l'arrière, solidaire de ladite coque, et d'une partie postérieure (3; 19; 30; 38), en forme de gouttière articulée sur la chaussure de manière à pouvoir pivoter autour d'un axe transversal à la chaussure et venant s'emboîter dans ladite partie antérieure (2; 18) pour former une manchette destinée à entourer la cheville, et des moyens de fixation (9, 14; 23, 25) de ladite manchette en position fermée, caractérisée par le fait que l'articulation de la partie postérieure de la tige (3; 19; 30; 38) sur la chaussure est telle qu'elle autorise en outre au moins un mouvement limité de translation, en toutes directions de cette partie postérieure parallèlement au plan médian vertical de la chaussure en position fermée des moyens de fixation.

2. Chaussure selon la revendication 1, caractérisée par le fait que l'articulation de la partie postérieure de la tige (3; 38) sur la chaussure est telle qu'elle autorise en outre un mouvement limité de rotation autour d'un axe longitudinal.

3. Chaussure selon la revendication 2, caractérisée par le fait que ladite partie postérieure (3) est articulée latéralement sur la partie antérieure de la tige au moyen d'au moins une bande de matière souple non extensible (4, 5).

4. Chaussure selon la revendication 3, caractérisée par le fait que ladite bande est venue d'une pièce avec la partie postérieure.

5. Chaussure selon la revendication 1, caractérisée par le fait que ladite partie postérieure (19) est articulée au talon de la coque par une biellette (20) présentant un jeu axial (22).

6. Chaussure selon la revendication 2, caractérisée par le fait que ladite partie postérieure (30) est articulée sur chaque côté de la coque, dans la zone des malléoles, en un point (35) autour duquel l'articulation (31) présente un jeu en tout sens.

7. Chaussure selon l'une des revendications 1 à 6, caractérisée par le fait que ladite partie postérieure articulé présente, à proximité de son extrémité inférieure et au moins d'un côté, une butée (19; 36) destinée à limiter la rotation de la partie inférieure de ladite partie postérieure articulée en direction du pied.

8. Chaussure selon l'une des revendications 1 à 6, caractérisée par le fait que les moyens de fixation de la manchette sont constitués par une sangle (9; 23) reliant les deux côtés de la partie antérieure de la tige (2; 18) et munie de moyens d'accrochage (13; 24) coopérant avec des moyens de tension (14; 25).

9. Chaussure selon la revendication 2, caractérisée par le fait que ladite partie postérieure (38) est articulée latéralement sur la partie antérieure (18) par une sangle de fixation (23) coopérant avec un moyen de tension (25) fixé sur l'autre côté de la partie antérieure.

10. Chaussure selon la revendication 9, caractérisée par le fait que ladite sangle (23) est venue d'une pièce avec la partie antérieure (18) et que ladite partie postérieure (38) est montée coulissante sur cette sangle.

11. Chaussure selon l'une des revendications 1 à 10, comprenant un chausson intérieur en deux parties dont l'une peut s'écarter vers l'arrière pour permettre un chaussage par l'arrière, caractérisée par le fait que la partie postérieure (41) écartable du chausson est en matière synthétique souple élastique injectable et que ladite partie postérieure de la tige vient s'appuyer sur cette partie de chausson.

12. Chaussure selon la revendication 11, caractérisée par le fait que ladite partie écartable (41 ) du chausson intérieur est fixée rigidement à la partie fixe de la chaussure et qu'elle présente un soufflet d'articulation (45) à la hauteur des malléoles.

13. Chaussure selon l'une des revendications 1 à 12, caractérisée par le fait que ladite partie antérieure (2; 18) est articulée sur la coque dans la zone des malléoles.

## Patentansprüche

1. Skischuh mit Einstieg von hinten mit einer starren Schale (1; 17), welche den Fuss, die Ferse und den vorderen, unteren Teil des Knöchels umgibt, und einem Schaft aus einem Vorderteil (2; 18) in Form einer nach hinten offenen Rinne an dieser Schale und einem hinteren Teil (3; 19; 30; 38) in Form einer an dem Schuh in der Weise angelenkten Rinne, dass diese um eine Achse quer zum Schuh verschwenken kann und dabei in diesen Vorderteil (2; 18) eingreift, um eine den Knöchel umgebende Manschette zu bilden, sowie mit Einrichtungen (9; 14; 23, 25) zur Befestigung dieser Maschette in geschlossener Stellung, dadurch gekennzeichnet, dass die Anlenkung des hinteren Schaftteiles (3; 19; 30; 38) an dem Schuh so ausgebildet ist, dass sie ausserdem wenigstens eine begrenzte Verschiebebewegung dieses hinteren Teiles in allen Richtungen parallel zur vertikalen Mittelebene des Schuhes in geschlossener Stellung der Befestigungseinrichtungen ermöglicht.

2. Schuh nach Anspruch 1, dadurch gekennzeichnet, dass die Anlenkung des hinteren Schaftteiles (3; 38) an dem Schuh so ausgebildet ist, dass sie ausserdem eine begrenzte Drehbewegung um eine Längsachse ermöglicht.

3. Schuh nach Anspruch 2, dadurch gekennzeichnet, dass dieser hintere Teil (3) seitlich an dem vorderen Schaftteil mittels wenigstens eines Streifens aus einem weichen, nicht dehnbaren Material (4, 5) angelenkt ist.

4. Schuh nach Anspruch 3, dadurch gekennzeichnet, dass dieser Streifens aus einem Stück des hinteren Teiles gebildet wird.

5. Schuh nach Anspruch 1, dadurch gekennzeichnet, dass dieser hintere Teil (19) am Absatz der Schale mittels eines Gestänges (20) angelenkt ist, welches ein axiales Spiel (22) aufweist.

6. Schuh nach Anspruch 2, dadurch gekennzeichnet, dass dieser hintere Teil (30) an jeder Seite der Schale im Bereich der Knöchelknochen an einem Punkt (35) angelenkt ist, um welchen die Anlenkung (31) ein Spiel in allen Richtungen aufweist.

7. Schuh nach einem der Ansprüche 1 bis 6, dadurch gekennzeichnet, dass dieser hintere, angelenkte Teil in der Nähe seines unteren Endes und auf wenigstens einer Seite einen Anschlag (19; 36) aufweist, welcher die Drehung des unteren Teiles dieses hinteren, angelenkten Teiles in Richtung des Fusses begrenzt.

8. Schuh nach einem der Ansprüche 1 bis 6, dadurch gekennzeichnet, dass die Befestigungseinrichtung der Manschette aus einem Gurt (9; 23) besteht, welcher die beiden Seiten des vorderen Schaftteiles (2; 18) verbindet und mit einer Verhakung (13; 24) versehen ist, die mit einer Spanneinrichtung (14; 25) zusammenarbeitet.

9. Schuh nach Anspruch 2, dadurch gekennzeichnet, dass dieser hintere Teil (38) seitlich am vorderen Teil (18) durch einen Befestigungsgurt (23) angelenkt ist, welcher mit einer Spanneinrichtung (25) auf der anderen Seite des vorderen Teiles zusammenarbeitet.

10. Schuh nach Anspruch 9, dadurch gekennzeichnet, dass dieser Gurt (23) aus einem Stück des vorderen Teiles (18) gebildet wird und dass dieser hintere Teil (38) auf diesem Gurt verschiebbar ist.

11. Schuh nach einem der Ansprüche 1 bis 10 mit einem inneren Füssling aus zwei Teilen, wovon einer sich nach hinten abspreizen kann, um einen Einstieg von hinten zu ermöglichen, dadurch gekennzeichnet, dass der hintere, abspreizbare Teil (41) des Füsslings aus einem weichen, elastischen, spritzbaren Kunststoff besteht und dass der hintere Schaftteil sich auf diesen Füsslingsteil auflegt.

12. Schuh nach Anspruch 11, dadurch gekennzeichnet, dass dieser abspreizbare Teil (41) des inneren Füsslings starr an dem festen Teil des Schuhes befestigt ist und dass er einen Schwenkbalg (45) in Höhe der Knöchelknochen aufweist.

13. Schuh nach einem der Ansprüche 1 bis 12, dadurch gekennzeichnet, dass der vordere Teil (2; 18) an der Schale im Bereich der Knöchelknochen angelenkt ist.

## Claims

1. A ski boot into which the foot is introduced from the rear, comprising a rigid shell (1; 17) designed to fit around the foot, the heel and the lower fore-part of the ankle, and a upper or leg consisting of a front part (2; 18) in the form of a gutter-section, openend towards the rear and bound up with the said shell, and of a rear part (3; 19; 30; 38) in the form of a gutter-section, articulated upon the boot so as to can turn about an axis transversal to the boot, and arranged so as to be housed within the said front part (2; 18), thus forming an oversleeve designed to encompass the ankle, and means (9; 14; 23, 25) for fastening the said oversleeve in a closed position, characterized by the fact that the articulation of the rear part of the upper (3; 19; 30; 38) on the boot is such that it further permits at least a limited movement in translation in all directions of said rear part parallely to the vertical median plane of the boot, this in a position where the fastening means are closed.

2. A ski boot according to claim 1, characterized by the fact that the articulation of said rear part of the upper (3; 38) on the boot is such that it further permits a limited movement in rotation about a longitudinal axis.

3. A ski boot according to claim 2, characterized by the fact that said rear part (3) is laterally articulated on the front part (3) of the upper by means of a strip or band of flexible non-extensible material (4, 5).

4. A ski boot according to claim 3, characterized by the fact that said strip or band is formed so as to be continuous with the rear part.

5. A ski boot according to claim 1, characterized by the fact that said rear part (19) is articulated on the heel of the shell by means of a small rod (20) with axial play (22).

6. A ski boot according to claim 2, characterized by the fact that said rear part (30) is articulated on either side of the shell, in each malleolar area, at an axis point (35) about which play is permitted in every direction for the articulated joint (31 ).

7. A ski boot according to one of claims 1 to 6, characterized by the fact that said articulated rear part has, near its lower end at least on one side, a stop (19; 36) designed to limit the rotation of the lower part of the said articulated rear part in the direction of the foot.

8. A ski boot according to one of claims 1 to 6, characterized by the fact that the means for fastening the oversleeve consist of a band (9; 23) linking the two sides of the front part of the upper (2; 18) and fitted with clasping means (13; 24) cooperating with tightening means (14; 25).

9. A ski boot according to claim 2, characterized by the fact that said rear part (38) is articulated laterally on the front part (18) by means of a fastening strap (23) cooperating with a tightening means (25) fixed upon the other side of the front part.

10. A ski boot according to claim 9, characterised by the fact that said strap (23) is formed so as to be contuinuous with the front part (18), and in that the said rear part (38) is slidably mounted upon this band or strap.

11. A ski boot according to one of claims 1 to 10, comprising an lining-shoe in two parts, one of which is capable of being pushed backs towards the rear so as to permit the foot to te introduced from the rear, characterized by the fact that the deflectable rear part (41) of the lining-shoe is made in a flexible elastic injectable synthetic material, and in that the said rear part of the upper is brought to bear upon this part of the lining-shoe.

12. A ski boot according to claim 11, characterized by the fact that said deflectable part (41) of the inner lining-shoe is rigidly attached to the fixed part of the boot, and in that this includes a concertina-like gusset (45) serving as an articulation at the level of the malleolar area.

13. A ski boot according to one of claims 1 to 12, characterized by the fact that said front part (2; 18) is articulated on the shell in the malleolar area.
